# EUROPÄISCHE PATENTSCHRIFT

(11) **EP 0 476 435 B1**
(45) Veröffentlichungstag und Bekanntmachung des Hinweises auf die Patenterteilung: **03.08.1994**
(21) Anmeldenummer: 91114965.6
(22) Anmeldetag: 05.09.1991
(51) Int. Cl.: B63B 41/00

(54) **Lippenabdichtung aus Kunststoff für die Aufnahmeöffnung für den Schwertkasten und das Schwert, insbesondere bei Surfsegelbrettern**
Watertight synthetic gland for the keel box and the keel, especially for surfboards
Joint à lèvres synthétiques d'étanchéité entre le puits de dérivé et la dérive, notamment pour planches à voile

(30) Priorität: 08.09.1990 DE 9012804 U; 21.09.1990 DE 4029938
(43) Veröffentlichungstag der Anmeldung: 25.03.1992
(73) Patentinhaber: Schütz-Werke GmbH & Co. KG., D-56242 Selters (DE)
(72) Erfinder: Namur, Marc, Dipl.-Ing., W-6100 Darmstadt (DE)
(74) Vertreter: Pürckhauer, Rolf, Dipl.-Ing.

(56) Entgegenhaltungen:
- DE-A- 3 219 010
- DE-A- 3 440 553
- DE-A- 3 621 933
- FR-A- 2 647 746

## Beschreibung

Die Erfindung betrifft eine Lippenabdichtung aus Kunststoff für den unteren Abschluß der Aufnahmeöffnung für den Schwertkasten und das Schwert, insbesondere bei Surfsegelbrettern, mit je einer auf jeder Seite der Öffnung zur Aufnahme des Schwertkastens und des eingeschwenkten Schwertes befestigten, mit dem Profil des Unterwasserschiffs bündigen Befestigungsleiste aus hartem Kunststoff und einer zusammen mit dieser als Strangpreßprofil hergestellten Dichtlippe aus elastischem Kunststoff, wobei die Dichtlippen einen elastischen Verschluß der Aufnahmeöffnung für den Schwertkasten und das Schwert bilden, sowie mit einer auf jeder Seite der Aufnahmeöffnung in den Brettkörper eingelassenen und in diesem befestigten Trägerleiste aus Kunststoff zum Festklemmen einer Befestigungsleiste mit Dichtlippe.

Die Praxis hat gezeigt, daß die Dichtwirkung einer derartigen, aus der DE-A- 36 29 777 bekannten Lippenabdichtung nicht optimal ist.

Der Erfindung liegt die Aufgabe zugrunde, eine Lippenabdichtung für den Schwertkasten und die Aufnahmeöffnung für das Schwert bei Surfbrettern mit einer gegenüber der gattungsgemäßen Lippenabdichtung verbesserten Dichtwirkung zu entwickeln.

Diese Aufgabe ist erfindungsgemäß gelöst durch eine Lippenabdichtung mit den Merkmalen des Schutzanspruchs 1.

Die Unteransprüche beinhalten zweckmäßige Ausgestaltungen der Erfindung.

Die erfindungsgemäße Lippenabdichtung ist aufgrund ihrer optimalen Steifigkeit gegen Wasserdruck bei ein- und ausgeschwenkter Stellung des Schwertes völlig dicht. Die Befestigungsleiste mit der Dichtlippe besitzt eine strömungsgünstige Oberfläche. Schließlich ist die als Klemmleiste ausgebildete Befestigungsleiste mit der Dichtlippe sehr kostengünstig herzustellen, da die Befestigungsleiste aus hartem Kunststoff, z.B. Polyvinylchlorid, und die Dichtlippe aus weichem Kunststoff, z.B. Polyurethan, bei entsprechender Gestaltung des Strangpreßmundstücks eines Extruders aus diesen relativ preisgünstigen Materialien gleichzeitig stranggepreßt werden können und sich die beiden unterschiedlichen Kunststoffe beim Aushärten fest miteinander verbinden.

Die Erfindung ist nachstehend anhand eines in der Zeichnung dargestellten Ausführungsbeispiels im einzelnen erläutert. Es Zeigt
- Fig. 1: einen Querschnitt der Lippenabdichtung außerhalb des Schwertkastens bei ein- und ausgeklapptem Schwert und
- Fig. 2: eine vergrößerte Querschnittsdarstellung der auf die Trägerleiste aufgeklemmten Befestigungsleiste mit Dichtlippe.

Die Lippenabdichtung für den nicht dargestellten Schwertkasten eines Surfsegelbrettes 1 weist zwei beidseitig der Aufnahmeöffnung 2 für den Schwertkasten und das eingeklappte Schwert 3 in den Brettkörper 4 eingelassene Trägerleisten 5 sowie zwei mit dem Profil 6 des Unterwasserschiffes abschließende, als Klemmleisten ausgebildete Befestigungsleisten 7 mit einer elastischen Dichtlippe 8 zum Aufklemmen auf die Trägerleisten 5 auf.

Die Befestigungsleiste 7 ist als L-Profil ausgebildet. An den Endkanten des langen 9 und des kurzen Schenkels 10 der Befestigungsleiste 7 ist je ein kurzer, senkrecht abgebogener Klemmschenkel 11, 12 angeformt. Die an den langen Schenkel 9 der Befestigungsleiste 7 anschließende Dichtlippe 8 ist an ihrer der Befestigungsleiste abgewandten Längsseite zu einer abgerundeten Dichtkante 13 geformt, die in einen schräg nach oben gerichteten, elastischen Stützschenkel 14 übergeht, der an die Endkante des kurzen Schenkels 10 der Befestigungsleiste 7 angesetzt ist. Der gegenüber der Dichtlippe 8 steifere Stützschenkel 14 weist eine größere Stärke 15 als die Dichtlippe auf.

Jeweils eine Befestigungsleiste 7 aus hartem Kunststoff, z.B. Polyvinylchlorid, und eine Dichtlippe 8 sowie ein Stützschenkel 14 aus einem elastischen Kunststoff wie Polyurethan sind zusammen als Strangpreßprofil hergestellt.

Die Trägerleiste 5 ist als U-Profil mit zwei kurzen Schenkeln 16, 17 und einem Verbindungssteg 18 ausgebildet. Der rechtwinklig an den Steg 18 ansetzende Schenkel 16 weist eine über den Verbindungssteg 18 vorstehende Verlängerung 19 und an seinem freien Ende einen Absatz 20 auf. Der andere Schenkel 17 der Trägerleiste 5 ist leicht nach innen gebogen, und der Verbindungssteg 18 weist im Übergangsbereich zu dem schrägen Schenkel 17 einen Absatz 21 auf.

Die Trägerleisten 5, die aus einem harten Kunststoff wie Polyvinylchlorid bestehen, sind mit dem Schwertkasten verklebt und außerhalb des Schwertkastens in den Brettkörper 4 eingeklebt.

Beim Aufklemmen der Befestigungsleiste 7 mit der Dichtlippe 8 auf die Trägerleiste 5 schiebt sich der Klemmschenkel 11 am langen Schenkel 9 der Befestigungsleiste auf den Absatz 20 des geraden Schenkels 16 der Trägerleiste 5, und der Klemmschenkel 12 am kurzen Schenkel 10 der Befestigungsleiste 7 gleitet über den schrägen Schenkel 17 der Trägerleiste 5 und hakt auf dem Absatz 21 des Verbindungssteges 18 der Trägerleiste 5 fest.

Die Dichtlippe 8 bildet zusammen mit dem Stützschenkel 14 und dem kurzen Schenkel 10 der Befestigungsleiste 7 eine elastische Hohlprofilleiste 23, deren Steifigkeit in Ausklapprichtung a des Schwertes 3 geringer ist als in Einklapprichtung b des Schwertes. Diese Wirkungsweise der in die Hohlprofilleiste 23 integrierten Dichtlippe 8 gewährleistet, daß die beiden Dichtlippen 8 der Lippenabdichtung einen elastischen, dichten Verschluß der Öffnung zur Aufnahme des Schwertkastens und des Schwertes 3 in der eingeklappten 3′ und der ausgeklappten Stellung 3˝ des Schwertes 3 bilden, wobei die Dichtwirkung der Lippenabdichtung auch bei einem hohen, bei einem starken Wellengang auf dem Unterwasserschiff lastenden Wasserdruck durch die Versteifung der Dichtlippen 8 mit Hilfe der Stützschenkel 14 gewährleistet ist. Die in Ausklapprichtung a des Schwertes 3 verminderte Steifigkeit der Dichtlippe 8 garantiert eine mittlere Leichtgängigkeit des Schwertes 3, so daß die für das Ausklappen des Schwertes erforderliche Handkraft von jedem Surfer beherrschbar ist, und die beim Einklappen des Schwertes durch die größere Steifigkeit der Dichtlippen 8 in Einklapprichtung b ansteigende Betätigungskraft kann aufgrund der Handhabungsmöglichkeit des Schwertes mit dem Fuß ohne weiteres von jedem Surfer aufgebracht werden.

Bei einer Beschädigung der Dichtlippe 8 kann durch einfaches Lösen des Klemmverschlusses zwischen Befestigungsleiste 7 und Trägerleiste 5 die Befestigungsleiste abgenommen und ausgetauscht werden.

## Patentansprüche

1. Lippenabdichtung aus Kunststoff für den unteren Abschluß eines Schwertkastens und der Aufnahmeöffnung (2) für das Schwert (3), insbesondere bei Surfsegelbrettern (1), mit je einer auf jeder Seite der Öffnung zur Aufnahme des Schwertkastens und des eingeschwenkten Schwertes befestigten, mit dem Profil des Unterwasserschiffs bündigen Befestigungsleiste (7) aus hartem Kunststoff und einer zusammen mit dieser als Strangpreßprofil hergestellten Dichtlippe (8) aus elastischem Kunststoff, wobei die Dichtlippen (8) einen elastischen Verschluß der Aufnahmeöffnung (2) für den Schwertkasten und das Schwert (3) bilden, sowie mit einer auf jeder Seite der Aufnahmeöffnung (2) in den Brettkörper eingelassenen und in diesem befestigten Trägerleiste (5) aus Kunststoff zum Festklemmen einer Befestigungsleiste (7) mit Dichtlippe (8), dadurch gekennzeichnet, daß die als Klemmleiste ausgebildete Befestigungsleiste (7) ein L-Profil aufweist und an den Endkanten des langen (9) und des kurzen Schenkels (10) der Befestigungsleiste (7) je ein kurzer, senkrecht abgebogener Klemmschenkel (11, 12) angeformt ist, die an den langen Schenkel (9) der Befestigungsleiste (7) anschließende Dichtlippe (8) an der der Befestigungsleiste (7) abgewandten Längsseite zu einer abgerundeten Dichtkante (13) geformt ist, die in einen schräg nach oben gerichteten, elastischen Stützschenkel (14) übergeht, der an die Endkante des kurzen Schenkels (10) der Befestigungsleiste (7) angesetzt ist und mit diesem und der Dichtlippe (8) eine elastische Hohlprofilleiste (23) bildet, und daß die Befestigungsleiste (7) mit den Klemmschenkeln (11, 12) auf der Trägerleiste (5) festgeklemmt ist.

2. Lippenabdichtung nach Anspruch 1, dadurch gekennzeichnet, daß der gegenüber der Dichtlippe (8) steifere Stützschenkel (14) eine größere Stärke (15) aufweist als die Dichtlippe (8).

3. Lippenabdichtung nach Anspruch 1 und 2, dadurch gekennzeichnet, daß die Trägerleiste (5) als U-Profil mit zwei kurzen Schenkeln (16, 17) und einem Verbindungssteg (18) ausgebildet ist, der eine Schenkel (16) eine über den Verbindungssteg (18) vorstehende Verlängerung (19) und an seinem freien Ende einen Absatz (20) aufweist, der andere Schenkel (17) leicht nach innen gebogen ist und daß der Verbindungssteg (18) im Übergangsbereich zu dem schrägen Schenkel (17) einen Absatz (21) aufweist, derart, daß beim Aufklemmen der Befestigungsleiste (7) mit der Dichtlippe (8) auf die Trägerleiste (5) der Klemmschenkel (11) am langen Schenkel (9) der Befestigungsleiste (7) sich auf den Absatz (20) des geraden Schenkels (16) der Trägerleiste (5) schiebt und der Klemmschenkel (12) am kurzen Schenkel (10) der Befestigungsleiste (7) über den schrägen Schenkel (17) der Trägerleiste (5) gleitet und auf dem Absatz (21) des Verbindungssteges (18) der Trägerleiste (5) festhakt.

## Claims

1. Lip seal made of plastic for the lower closure of a dagger board housing and of the receiving opening (2) for the dagger board (3), in particular for sailboards (1), with a hard plastic mounting strip (7) which is mounted on each side of the opening for receiving the dagger board housing and retracted dagger board and which is flush with the profile of the underwater hull, and a resilient plastic sealing lip (8) manufactured together with the mounting strip (7) as an extruded profile, wherein the sealing lips (8) form an elastic closure of the receiving opening (2) for the dagger board housing and the dagger board (3), as well as with a plastic support strip (5) embedded in the board body on each side of the receiving opening (2) and mounted therein, for clamping a mounting strip (7) with sealing lip (8), characterised in that the mounting strip (7) which is constructed as a clamping strip has an L-profile, and integrally formed with the end edges of each of the long (9) and short (10) arms of the mounting strip (7) is a short, perpendicularly bent clamping arm (11, 12), the sealing lip (8) adjoining the long arm (9) of the mounting strip (7) is shaped on the longitudinal side facing away from the mounting strip (7) into a rounded sealing edge (13) which merges with an upwardly sloping elastic support arm (14) which is attached to the end edge of the short arm (10) of the mounting strip (7) and forms with the latter and the sealing lip (8) an elastic hollow profile strip (23), and in that the mounting strip (7) with the clamping arms (11, 12) is clamped on the support strip (5).

2. Lip seal according to claim 1, characterised in that the support arm (14), which is more rigid than the sealing lip (8), has a greater thickness (15) than the sealing lip (8).

3. Lip seal according to claims 1 and 2, characterised in that the support strip (5) is constructed as a U-profile with two short arms (16, 17) and a connecting web (18), one arm (16) comprises an extension (19) protruding beyond the connecting web (18) and a shoulder (20) at its free end, the other arm (17) is bent slightly inwards, and in that the connecting web (18) comprises a shoulder (21) in the transition region with the oblique arm (17), such that when clamping the mounting strip (7) with the sealing lip (8) onto the support strip (5), the clamping arm (11) on the long arm (9) of the mounting strip (7) is fitted onto the shoulder (20) of the straight arm (16) of the support strip (5), and the clamping arm (12) on the short arm (10) of the mounting strip (7) slides over the oblique arm (17) of the support strip (5) and hooks fast on the shoulder (21) of the connecting web (18) of the support strip (5).

## Revendications

1. Joint d'étanchéité à lèvres, en matière plastique, destiné à la fermeture inférieure d'un caisson de dérive et du puits (2) de la dérive (3), notamment pour des planches à voile (1), comportant, fixées de part et d'autre du puits de réception du caisson de dérive et de la dérive rentrée, une baguette de fixation (7) en matière plastique dure, affleurant le profil de la partie immergée de la planche, et une lèvre d'étanchéité (8) en matière plastique élastique fabriquée en même temps que cette baguette sous la forme d'un profilé extrudé, les lèvres d'étanchéité (8) formant une fermeture élastique du puits de réception (2) du caisson de dérive et de la dérive (3), ainsi qu'une baguette support (5) en matière plastique encastrée et fixée dans le corps de la planche de chaque côté du puits de réception (2) et destinée à bloquer une baguette de fixation (7) ayant une lèvre d'étanchéité (8), caractérisé en ce que la baguette de fixation (7), sous la forme d'une baguette de blocage, présente un profil en L, que sur les bords d'extrémité de la branche longue (9) et de la branche courte (10) de la baguette de fixation (7), il est respectivement formé une courte branche de blocage (11, 12) coudée perpendiculairement, que la lèvre d'étanchéité (8) contiguë à la branche longue (9) de la baguette de fixation (7) forme du côté longitudinal éloigné de la baguette de fixation (7) un bord d'étanchéité (13) arrondi, qui devient une branche de renfort (14) élastique dirigée en biais vers le haut, appliquée au bord d'extrémité de la branche courte (10) de la baguette de fixation (7), et formant avec ce dernier et avec la lèvre d'étanchéité (8) une baguette en profilé creux (23) élastique, et que la baguette de fixation (7) est bloquée par les branches de blocage (11, 12) sur la baguette support (5).

2. Joint d'étanchéité à lèvres suivant la revendication 1, caractérisé en ce que, la branche de renfort (14) plus rigide que la lèvre d'étanchéité (8) a une épaisseur (15) plus grande que la lèvre d'étanchéité (8).

3. Joint d'étanchéité à lèvres suivant la revendication 1 ou 2, caractérisé en ce que la baguette support (5) a la forme d'un profilé en U ayant deux branches courtes (16, 17) et une hampe de liaison (18), l'une des branches (16) comportant un prolongement (19) faisant saillie au-dessus de la hampe (18) et un talon (20) à son extrémité libre, l'autre branche (17) étant légèrement coudée vers l'intérieur, et que la hampe de liaison (18) comporte un talon (21) dans la zone de transition vers la branche inclinée (17) de telle façon qu'en bloquant la baguette de fixation (7) ayant la lèvre d'étanchéité (8) sur la baguette support (5), la branche de blocage (11) de la branche longue (9) de la baguette de fixation (7) coulisse sur le talon (20) de la branche droite (16) de la baguette support (5), et que la branche de blocage (12) de la branche courte (10) de la baguette de fixation (7) glisse sur la branche inclinée (17) de la baguette support (5) et s'accroche solidement sur le talon (21) de la hampe de liaison (18) de la baguette support (5).
